# EUROPÄISCHE PATENTSCHRIFT

(11) **EP 2 209 613 B1**
(45) Veröffentlichungstag und Bekanntmachung des Hinweises auf die Patenterteilung: **21.10.2015**
(21) Anmeldenummer: 08850953.4
(22) Anmeldetag: 13.11.2008
(51) Int. Cl.: B31B 23/00, B31B 19/62, B31B 49/04

(54) **VORRICHTUNG UND VERFAHREN ZUR HERSTELLUNG EINES BEUTELS AUS PAPIER**
APPARATUS FOR, AND METHOD OF, PRODUCING A BAG FROM PAPER
DISPOSITIF ET PROCÉDÉ DE FABRICATION D'UN SAC EN PAPIER

(30) Priorität: 14.11.2007 DE 102007054714
(43) Veröffentlichungstag der Anmeldung: 28.07.2010
(73) Patentinhaber: Windmöller & Hölscher KG, 49525 Lengerich (DE)
(72) Erfinder: THIES, Jörg Christian, 49201 Dissen (DE)
(86) Internationale Anmeldenummer: PCT/EP2008/065491
(87) Internationale Veröffentlichungsnummer: WO 2009/063015

(56) Entgegenhaltungen:
- DE-A1- 4 314 685
- GB-A- 918 381

## Beschreibung

Die Erfindung betrifft eine Beutelmaschine zur Herstellung von Beuteln aus Papiermaterial nach dem Oberbegriff des Anspruchs 1 und ein Verfahren zur Herstellung von Beuteln aus Papiermaterial nach dem Oberbegriff des Anspruchs 9.

Derartige Beutelmaschinen sind seit Längerem bekannt. Die Offenlegungsschrift DE 35 29 746 A1 und die Patentschrift GB 918 381 geben einen guten Überblick über solche Maschinen. Auch Herstellungsverfahren für Papierbeutel sind hier beschrieben.

Beutelmaschinen umfassen in der Regel zunächst eine Abwickeleinrichtung, in der bahnförmiges Papiermaterial abgezogen wird. Das Material wird dann in einer Transportrichtung der eigentlichen Beutelmaschine zugeführt. In einem ersten Bearbeitungsschritt, der in einer entsprechenden Station durchgeführt wird, wird das Bahnmaterial mit Querperforationen oder Querschnitten versehen, so dass Schwächungslinien entstehen. Hierzu ist in der Regel ein Schneid- und/oder Perforationswerkzeug auf einer rotierenden Welle aufgebracht. Dieses Werkzeug taucht in das bahnförmige Material, welches über eine Gegenwalze läuft, ein, wobei die Schwächungslinien entstehen. Entlang dieser Schwächungslinien lässt sich das Papiermaterial in Abschnitte trennen. Der Abstand zweier Schwächungslinien legt also die Länge des Beutels fest. Das Trennen in Abschnitte erfolgt in der Regel nach dem Durchlaufen einer Schlauchbildungsstation, in welcher die Seitenbereiche des bahnförmigen Papiermaterials unter Ausbildung eines Überlappungsbereiches umgeschlagen und in welcher die sich zugewandten Seiten des Überlappungsbereiches miteinander verbunden werden, beispielsweise durch Auftragen eines geeigneten Papierleims. Die auf diese Weise gebildete Längsnaht umfassende Wand des Schlauchmaterials wird in der Regel als obere Wand des Schlauches beziehungsweise des Schlauchabschnitts bezeichnet. Entsprechend wird die andere Wand als untere Wand bezeichnet. Weiterhin ist es möglich, Seitenfalten in den Schlauch einzulegen. Die Seitenfaltenbildung erfolgt bevorzugt zusammen mit der eigentlichen Schlauchbildung. Vor dem Zusammenlegen zum Schlauch muss für eine dauerhafte Verbindung der spätere Überlappungsbereich mit Klebstoff, beispielsweise Stärkeleim, belegt werden.

Wurde ein Schlauch gebildet, so wird folglich der Schlauch in der Trenneinrichtung entlang der Schwächungslinien zu Schlauchabschnitten vereinzelt.

Eine einzelne Schwächungslinie kann lediglich Perforationen aufweisen, sie kann aber gemäß der eingangs erwähnten DE 35 29 746 A1 auch Glattschnitte umfassen. Eine Schwächungslinie umfasst dabei im Regelfall mehrere Abschnitte, die in Transportrichtung gesehen verschiedene Positionen einnehmen, also gegeneinander versetzt sind. Der Verlauf der Schwächungslinie ist dabei so gewählt, dass das voraus laufende Ende der unteren Wand das voraus laufende Ende der oberen Wand überragt. Auf diese Weise ist es möglich, im weiteren Verarbeitungsprozess die untere Wand auf die obere Wand umzufalten, so dass die Innenseite der unteren Wand auf der Außenseite der oberen Wand zu liegen kommt. Zur eigentlichen Bodenbildung wird der umzufaltende Teil vor der Faltung mit Leim versehen. Beim nachlaufenden, im späteren Beutel offenen Ende überragt die obere Wand dann die untere Wand. Bei bestimmten Beuteln wird jedoch vor oder während des Vereinzelungsvorgangs zu einzelnen Schlauchabschnitten zusätzlich noch ein Abschnitt der oberen Wand entfernt, so dass auch beim nachlaufenden Ende die untere Wand die obere Wand überragt. Der die andere Wand überragende Teil der einen Wand wird als Lasche bezeichnet. Im Oberbegriff des Anspruchs 1 wird die Wand, deren nachlaufendes Ende die Lasche aufweist, als erste Wand bezeichnet, wobei dies unabhängig davon gelten soll, ob die Wand die obere oder die untere Wand ist.

Auf die beschriebene Weise werden Beutel für zahlreiche Anwendungen hergestellt. Wird ein zu transportierendes Gut in die Beutel eingefüllt, so wird ein solcher Beutel in der Regel verschlossen. Häufig wird nach dem Befüllen das obere Ende oft einfach umgeschlagen, mehrfach umgeschlagen oder gerollt. Um ein selbstständiges Rückstellen dieser Faltungen zu vermeiden, werden diese Faltungen oft mit einem Klebefilmstreifen gesichert, der händisch aufgebracht wird. Man hat erkannt, dass Klebefilmstreifen oft nicht zur Hand sind, wenn sie benötigt werden. Es sind daher Beutel bekannt, auf denen eine Klebemittelfläche bereits beim Herstellungsprozess auf eine Außenwand aufgebracht wurde. Um einen solchen Beutel sicher zu verschließen, muss nur die die Klebemittelfläche schützende Schutzschicht, beispielsweise ein beschichtetes und daher wenig haftendes Papierstück, abgezogen werden und das offene Ende des Beutels einmal umgeschlagen werden, so dass die Außenwand anschließend auf sich selbst aufliegt oder die Lasche auf der Klebemittelfläche aufliegt. Dabei ist darauf zu achten, dass das Ende des Beutels die Klebemittelfläche gerade genau überdeckt. Ist das Ende zu kurz umgefaltet worden, sind Bereiche der Klebemittelfläche nicht abgedeckt. Ist das Ende hingegen zu weit umgefaltet worden, wird das Ende selbst nicht fixiert. Daher kann der Beutel ungewollt wieder geöffnet werden, wenn er beispielsweise an anderen Gegenständen hängen bleibt.

Soll der Beutel also korrekt verschlossen werden, so ergibt sich im Wesentlichen nur ein einziges Format des verschlossenen Beutels. Dies ist allerdings häufig unerwünscht, wenn der Beutel nur zum Teil gefüllt ist. In diesem Fall ist es also gewünscht, das Ende soweit umlegen zu können, dass das Format des befüllten Beutels nicht größer als notwendig ist. Dies ist allerdings mit Beuteln des Standes der Technik nicht möglich, wenn diese die Möglichkeit bieten sollen, sicher verschlossen zu werden.

Die DE 43 14 685 A1 schlägt eine Maschine und ein Verfahren zur Herstellung von Beuteln vor, so dass die Beutel die genannten Nachteile nicht mehr aufweisen.

Dabei ist in der Maschine eine Einrichtung zur Aufbringung von Klebemittelflächen auf das Papiermaterial vorgesehen, mit welcher jeweils eine Klebemittelfläche auf einen Bereich des Papiermaterials aufbringbar ist, welcher beim fertigen Beutel die der anderen Wand zugewandte Seite der Lasche ist. Mit anderen Worten wird die Klebemittelfläche auf der Seite der Lasche aufgebracht, die die Verlängerung der Innenseite der Wand darstellt. Mit dieser Maßnahme kann also die Klebemittelfläche direkt an dem offenen Ende angeordnet werden. Im Idealfall stößt ein Rand der Klebemittelfläche direkt an die Schnitt- oder Perforationskante des Beutels.

Die in der Schrift DE 43 14 685 hat jedoch den Nachteil, dass die Klebemittelflächen auf die fertigen Beutel aufzutragen sind. Dies ist jedoch sehr umständlich.

Die Aufgabe der vorliegenden Erfindung ist es daher, eine Vorrichtung und ein Verfahren vorzuschlagen, mit denen sich die Klebemittelflächen sehr einfach auf das Material aufbringen lassen.

Erfindungsgemäß wird diese Aufgabe durch die Merkmale des kennzeichnenden Teils des Anspruchs 1 gelöst.

Die Anbringung der Klebemittelflächen kann grundsätzlich nach verschiedenen Herstellungsphasen des Beutels erfolgen. Lediglich nach der Schlauchbildung und vor der Vereinzelung des Schlauches zu Schlauchabschnitten ist das Aufbringen der Klebemittelflächen auf der Innenseite einer der beiden Wände nicht oder nur durch weitere konstruktive Elemente möglich. Während oder nach den nachfolgenden Herstellungsphasen und in den zugehörigen Bearbeitungsstationen ist das Aufbringen der Klebemittelflächen denkbar
- Vereinzelung zu Schlauchabschnitten,
- Vorbruch der Bodenfalzung
- Leimauftrag für die Bodenleimung
- Faltung des Bodens.

Diese Auflistung ist nicht abschließend. Erfindungsgemäß ist jedoch vorgesehen, die Aufbringung der Klebemittelflächen vor der Schlauchbildung durchzuführen. Die Einrichtung zur Aufbringung der Klebemittelflächen ist also der Schlauchbildungseinrichtung vorgeordnet. Vor der Schlauchbildung liegt das Papiermaterial noch als Bahn vor, so dass sämtliche Bereiche dieser Bahn noch erreichbar sind. Insbesondere ist die gesamte Fläche erreichbar, die später die Innenseiten der Beutelwände bildet. Insbesondere wenn die vorliegende Bahn mit der späteren Außenseite der Beutel auf einer Fläche, beispielsweise die Umfangsfläche einer Führungswalze, aufliegt, kann die Klebemittelflächen sehr einfach auf die spätere Innenseite platziert werden. Auch ist die Position der Klebemittelflächen noch frei wählbar, da keine geometrischen Einschränkungen vorliegen. Insbesondere kann die Position quer zur Bahntransportrichtung variiert werden. Diese Variation ist vor allem dann wichtig, wenn Beutel produziert werden sollen, bei denen, wie eingangs beschrieben, die untere Wand sowohl am voraus laufenden als auch am nachlaufenden Ende die obere Wand überragt.

Ein besonderes Merkmal bei der genannten Anordnung und Vorgehensweise also der Aufbringung der Klebemittelflächen vor der Schlauchbildung, ist, dass die Klebemittelflächen vor der Vereinzelung des Schlauches zu Schlauchabschrtitten innerhalb des Schlauches angeordnet sind.

Während der Einbringung der Schwächungslinlen läuft die Bahn auf einer Walze, die einem Schneid- und/oder Perforationsmesser als Gegenlage dient. Daher ist es denkbar, während der Einbringung der Schwächungslinie auch die Klebemittelflächen aufzutragen.

Vorteilhaft ist es allerdings, die Einrichtung zur Aufbringung der Klebemittelflächen der Vorrichtung zur Einbringung der Schwächungslinie nachzuordnen. An einer solchen Stelle kann Anordnung einer Einrichtung zur Aufbringung der Klebemittelflächen optional erfolgen, also nur wenn der Bedarf für eine solche Einrichtung besteht. Dies kann auch nachträglich erfolgen. Insbesondere ist hier die genannte Einrichtung sehr einfach zu erreichen und daher sehr wartungsfreundlich.

Im Vorfeld der Schlauchbildung durchläuft das bahnförmige Papiermaterial eine Leimauftragseinrichtung, mit der eine Leimspur auf den späteren Überdeckungsbereich aufgetragen wird. Dabei läuft das Material über eine Walze, die die Gegenlage für den Leimauftrag darstellt. Hier kann auch die Einrichtung zur Aufbringung von Klebemittelflächen vorgesehen sein, die ebenfalls die Walze als Gegenlage nutzt. Daher ist es von besonderem Vorteil, die Einrichtung an dieser Stelle vorzusehen.

Eine besonders bevorzugte Ausgestaltung der Erfindung beinhaltet, dass die Einrichtung zur Aufbringung von Klebemittelflächen mit dem der Vorrichtung zur Erzeugung der von Schwächungslinien synchronisiert ist. Dabei wird bei der Einbringung einer Schwächungslinie ein Startimpuls erzeugt. In Abhängigkeit von der Maschinengeschwindigkeit und der Entfernung der Einrichtung zur Aufbringung von Klebemittelflächen von der Position, an der die Schwächungslinie eingebracht wird, errechnet eine Steuereinrichtung den Zeitpunkt, zu dem Das Aufbringen der Klebemittelschicht gestartet und/oder beendet werden muss. Im Bedarfsfall ist auch die Größe der Klebemittelschicht zu berücksichtigen, beispielsweise wenn so genannte Etiketten verwendet werden sollen.

Mit der eingangs beschriebenen Vorrichtung ist es, wie bereits angedeutet wurde, möglich, anstelle von Flachbeuteln auch Seitenfaltenbeutel zu produzieren. In diesem Fall wird die Klebemittelfläche bevorzugt in dem Bereich der Lasche aufgebracht, der nicht durch die Seitenfalten bedeckt ist. Dies ist also der von Seitenfalten freie Teil der Lasche. Bei gegebener Klebemittefflächengröße kann aber umgekehrt die Perforationskontur so gestaltet werden, dass sich im Bereich der Klebemittelfläche keine Seitenfalte befindet. Die Möglichkeit, die Klebemittelfläche auch auf den durch die Seitenfalten bedeckten Teil auszudehnen, ist jedoch ebenfalls realisierbar und nicht nachteilig. Es können dabei auch die Seitenfalten fixiert werden, was dem Beutelverschluss zusätzliche Haltbarkeit verleiht.

In weiterer Ausgestaltung der Beutelmaschine sind zumindest Teile der Einrichtung zur Aufbringung von Klebemittelflächen querverschieblich. Dazu können zwei Führungen quer zur Transportrichtung der Bahn vorgesehen sein. Zur Bewegung kann eine motorisch angetriebene Spindel-Mutter-Kombination vorgesehen sein.

Weitere Ausführungsbeispiele der Erfindung gehen aus der gegenständlichen Beschreibung und den Ansprüchen hervor.
Die einzelnen Figuren zeigen:
- Fig. 1: Draufsicht auf das bahnförmige Papiermaterial vor der Schlauchbildung
- Fig. 2: Draufsicht bei der Schlauchbildung
- Fig. 3: Draufsicht auf einen fertigen Beutel
- Fig. 4: Ansicht eines fertigen Beutels von unten
- Fig. 5: Seitenansicht einer erfindungsgemäßen Beutelmaschine

Fig. 1 zeigt bahnförmiges Papiermaterial 1 vor der eigentlichen Schlauchbildung, welches in Transportrichtung x durch die Beutelmaschine geführt wird. In dieses Papiermaterial 1 sind bereits Perforationen 2 eingebracht worden, die im Wesentlichen quer zur Transportrichtung x verlaufen. Man erkennt, dass Abschnitte der Perforationen in Transportrichtung x an verschiedenen Positionen angeordnet sind. So ist der Abschnitt 2a gegenüber den Abschnitten 2b in Transportrichtung verschoben. Die in Längsrichtung verlaufenden Linien zeigen die Längsfalzkanten 3 an. In der Figur ist erkennbar, dass der Versatz der Abschnitte 2a und 2b im Bereich dieser Falzkanten erfolgt. Punktiert dargestellt sind noch die Falzlinien 4, um die das bahnförmige Material bei der Schlauchbildung gefaltet wird, wenn Seitenfaltenbeutel produziert werden sollen.

Die Fläche 5 bezeichnet die Innenseite 5 der unteren Wand. Die Flächen 6a und 6b stellen nach der Schlauchbildung die Innenseite der oberen Wand dar, Im gezeigten Ausführungsbeispiel sind auf der Fläche 6a Klebemittelflächen 7 gezeigt. Die Klebemittelflächen 7 sind dabei so auf dem Papiermaterial angebracht, dass sie in Transportrichtung x gesehen vollständig vor dem Perforationsabschnitt 2b liegen. Es sollte zwischen dem Klebemittelfläche 7 und dem Abschnitt 2b allerdings auch nur relativ wenig Fläche sein, so dass Klebemittelfläche 7 und Abschnitt 2b aneinander grenzen. Eine Klebemittelfläche 7 kann zusätzlich oder alternativ auf der Fläche 6b angeordnet sein. Der Doppelpfeil y deutet an, dass die Klebemittelfläche bei Bedarf quer zur Transportrichtung x verschiebbar und damit an beliebigen Stellen anordenbar ist.

Die Figur 2 zeigt den Schlauchbildungsvorgang. Mittels geeigneter Führungselemente in der Beutelmaschine, beispielsweise mittels entsprechend gebogener Führungsbleche wird das bahnförmige Papiermaterial 1 umgeschlagen. Dazu werden die Bahnkanten 8a, 8b von den Führungselementen derart geführt, dass sie auf die Fläche 5 gelegt werden, wobei Faltungen entlang der Längsfalzkanten 3 entstehen. Das bedarfsweise Einlegen von Seitenfalten ist dem Fachmann bekannt und wird daher hier nicht näher beschrieben.

Bei dem Umschlagen wird die Bahnkante 8b zuerst umgelegt, gefolgt von der Bahnkante 8a, so dass die Kante 8a nach erfolgter Schlauchbildung sichtbar bleibt. Denkbar ist es aber auch, dass zuerst die Kante 8a und anschließend die Kante 8b umgelegt wird. Bei der Draufsicht auf den soeben gebildeten Schlauch 9 fällt auf, dass der Perforationsabschnitt 2b sichtbar ist, da dieser in die nun oben liegende Wand eingebracht ist. An dieser oben liegenden Wand befindet sich nun auch die Klebemittelfläche 7. Da sie sich aber im Schlauchinneren befindet und in der Draufsicht nicht sichtbar ist, ist sie in der Figur 2 punktiert dargestellt. Der Perforationsabschnitt 2a ist nun ebenfalls nicht sichtbar, da die Fläche 5, in der sie eingebracht ist, nun durch die Flächen 6a und 6b bedeckt, so dass der Abschnitt 2a ebenfalls punktiert dargestellt ist. Aus der Figur 2 wird deutlich, dass vorteilhafterweise die Erstreckung der Klebemittelfläche 7 in Transportrichtung x maximal gleich der Differenz der Positionen der Abschnitte 2a und 2b ist. Auf diese Weise ist die Klebemittelfläche auf den Bereich der Lasche 10 beschränkt, was in den Figuren 3 und 4 deutlich wird.

Die Figur 3 zeigt den Schlauch 9, nach dem er zu Schlauchabschnitten vereinzelt worden ist. Diese Vereinzelung erfolgt in der Regel dadurch, dass der Schlauch durch einen ersten Walzenspalt geführt wird. Die Walzen eines weiteren Walzenspaltes, der in Transportrichtung folgt und mit mindestens einer Schlauchabschnittslänge von dem ersten Walzenspalt entfernt ist, werden mit höherer Geschwindigkeit als die Walzen des ersten Walzenspaltes angetrieben. Erfassen die Walzen des weiteren Walzenspaltes das voraus laufende Ende des Schlauches 9, so reißt dieser entlang der Schwächungslinie oder Perforation 2. Nach der Vereinzelung wird des voraus laufende Ende des Schlauchabschnitts, welches zumindest aus einer Verlängerung unteren Fläche 5 besteht, umgefaltet und auf der oberen Wand, die die Flächen 6a und 6b umfasst, fixiert.

Die Falzkanten 3 bilden nun die Längsseiten des Beutels 11. Die Projektion des Perforationsabschnitts 2a der Fläche 5 und der Perforationsabschnitt 2b begrenzen nun die Lasche 10, auf dessen Innenseite die Klebemittelfläche 7 nun angeordnet ist.

Die Figur 4 zeigt den gleichen Beutel wie die Figur 3, lediglich um die Längsachse gewendet, so dass die Unterseite sichtbar ist.

Die Figur 5 zeigt schematisch eine erfindungsgemäße Beutelmaschine 20. Das bahnförmige Papiermaterial 21 befindet sich auf einer Rolle gewickelt in der Abwickelstation 22 und wird von dort über Umlenkwalzen 23 in die nicht näher dargestellte Perforationsstation 24 geführt.

Von dort gelangt das bahnförmige Material auf eine Gegenwalze 25. Diese Walze dient als Gegenlage für die Etikettierstation 26. In dieser Station befindet sich eine Rolle 27 mit einem Band, auf welches einzelne Etiketten aufgebracht sind, die beidseitig klebend sind. Dieses Band wird taktweise von der Rolle 27 abgerollt. In jedem Takt wird ein einzelnes Etikett zu einem vorausberechneten Zeitpunkt auf das bahnförmige Papiermaterial 1 aufgebracht. Zum Andrücken des Etiketts dient hierbei das Andrückelement 29, welches in der dargestellten Ausführungsform walzenartig ausgebildet ist. Das Band, welches nun keine Etiketten mehr trägt, wird anschließend auf der Rolle 28 aufgewickelt und kann von dort entsorgt werden. Das wie beschrieben mit Etiketten versehene bahnförmige Papiermaterial gelangt anschließend in die nicht näher gezeigte Schlauchbildungsstation 30 und danach in weitere Stationen zu Herstellung der Beutel. Die Rollen und Walzen der Etikettierstation 26 sind vorzugsweise unabhängig von der übrigen Maschine antreibbar. Der Antrieb wird allerdings vorzugsweise von der Steuerung der Beutelmaschine gesteuert. Ein separater Geber für den Antrieb ist jedoch auch denkbar.

Die Etikettierstation kann als optionaler Aufsatz vorgesehen sein, der sich auf die Seitenwände des Maschinengestells der Beutelmaschine aufsetzen lässt.

## Patentansprüche

1. Beutelmaschine zur Herstellung von Beuteln aus Papiermaterial, umfassend:
- eine Abwickeleinrichtung zur Abwicklung und Zuführung eines Bahnmaterials aus Papier in einer Transportrichtung (x),
- eine Vorrichtung zur Erzeugung von Schwächungslinien, die einen Verlauf aufweisen, bei dem Teile dieser Schwächungslinien in der Richtung (x) zueinander versetzt sind, so dass sich eine erste Wand des fertigen Beutels in zumindest einer Lasche fortsetzt, die über die zweite Wand hinaus reicht,
- eine Schlauchbildungseinrichtung zur Bildung eines Schlauches, in der die Seitenbereiche der Bahn unter Ausbildung eines Überlappungsbereiches umschlagbar und miteinander verbindbar sind,
- eine Trenneinrichtung zur Abtrennung von Schlauchabschnitten entlang der Schwächungslinien von dem Schlauch,
eine Bodenbildungseinrichtung, in welcher Bereiche des voraus laufenden Endes des Schlauchabschnitts umfaltbar und auf einer Außenwandung des Schlauchabschnitts befestigbar ist, wobei
- eine Einrichtung zur Aufbringung von Klebemittelflächen auf das Papiermaterial vorgesehen ist, mit welcher jeweils eine Klebemittelfläche auf einen Bereich des Papiermaterials aufbringbar ist, welcher beim fertigen Beutel die der zweiten Wand zugewandte Seite der Lasche darstellt
**dadurch gekennzeichnet, dass**
die Einrichtung zur Aufbringung der Klebemittelflächen der Schlauchbildungseinrichtung vorgeordnet ist.

2. Beutelmaschine nach dem vorstehenden Anspruch,
**dadurch gekennzeichnet, dass**
die Einrichtung zur Aufbringung der Klebemittelfläche der Vorrichtung zur Erzeugung von Schwächungslinien nachgeordnet ist.

3. Beutelmaschine nach einem der vorstehenden Ansprüche,
**dadurch gekennzeichnet, dass**
die Einrichtung zur Aufbringung der Klebemittelflächen im Bereich der Längsklebeeinrichtung, welche der Schlauchbildungseinrichtung vorgeordnet ist, angeordnet ist.

4. Beutelmaschine nach einem der beiden vorstehenden Ansprüche,
**dadurch gekennzeichnet, dass**
die Einrichtung zur Aufbringung der Klebemittelfläche mit dem Schneid- und/oder Perforationswerkzeug der Vorrichtung zur Erzeugung von Schwächungslinien synchronisiert ist.

5. Beutelmaschine nach einem der vorstehenden Ansprüche,
**dadurch gekennzeichnet dass**
die Klebemittelflächen aus einem beidseitig klebenden Materialstücken bestehen, dessen eine Seite mit einem Deckblatt abgedeckt ist.

6. Beutelmaschine nach einem der vorstehenden Ansprüche
**dadurch gekennzeichnet, dass**
bei der Herstellung von Seitenfaltenbeuteln die Klebemittelfläche mittels der Einrichtung zur Aufbringung von Klebemittelflächen auf den Bereich der Lasche aufbringbar ist, welcher nicht durch die Seitenfalten bedeckt ist.

7. Beutelmaschine nach einem der vorstehenden Ansprüche,
**dadurch gekennzeichnet, dass**
die Einrichtung zur Aufbringung von Klebemittelflächen quer zur Transportrichtung des Bahnmaterials oder der Beutel verschiebbar ist.

8. Beutelmaschine nach einem der vorstehenden Ansprüche,
**dadurch gekennzeichnet, dass**
die Einrichtung zur Aufbringung von Klebemittelflächen eine Abrolleinrichtung umfasst, in welche eine Rolle mit einem Band, auf welches Klebemitteletiketten aufgebracht sind, einsetzbar ist.

9. Verfahren zur Herstellung von Beuteln aus Papiermaterial, bei mindestens den folgenden Schritten:
- Abwicklung eines Bahnmaterials aus Papier und Zuführung dieses Materials in einer Transportrichtung (x),
- Einprägen von Schwächungslinien, die einen Verlauf aufweisen, bei dem Teile dieser Schwächungslinien in der Richtung (x) zueinander versetzt sind, so dass sich eine erste Wand des fertigen Beutels in zumindest einer Lasche fortsetzt, die über die zweite Wand hinaus reicht,
- Bilden eines Schlauches, wobei die Seitenbereiche der Bahn unter Ausbildung eines Überlappungsbereiches umgeschlagen und miteinander verbunden werden,
- Abtrennen von Schlauchabschnitten entlang der Schwächungslinien von dem Schlauch,
Bilden eines Bodens, wobei das voraus laufende Ende des Schlauchabschnitts umgefaltet und auf einer Außenwandung des Schlauchabschnitts befestigt wird,
- Aufbringen von Klebemittelflächen auf das Papiermaterial wobei jeweils eine Klebemittelfläche auf einen Bereich des Papiermaterials aufgebracht wird, welcher beim fertigen Beutel die der anderen Wandung zugewandte Seite der Lasche darstellt
**dadurch gekennzeichnet, dass**
die Klebemitteiflächen vor dem Bilden des Schlauches auf das Papiermaterial aufgebracht werden.

10. Verfahren nach Anspruch 9,
**dadurch gekennzeichnet, dass**
bei der Herstellung von Seitenfaltenbeuteln die Klebemittetfläche auf den Bereich der Lasche aufgebracht, welcher nicht durch die Seitenfalten bedeckt ist.

## Claims

1. Bag-making machine for producing bags from paper material, comprising:
- an unrolling device for unrolling and feeding a web material made of paper in a transport direction (x),
- a device for producing weakening lines which have a course in which parts of these weakening lines are offset in relation to one another in the direction (x), so that a first wall of the finished bag continues into at least one flap which reaches beyond the second wall,
- a tube forming device for forming a tube, in which the side areas of the web can be turned over and connected to each other, forming an overlap area,
- a separating device for separating tube sections from the tube along the weakening lines,
a bottom forming device, in which areas of the leading end of the tube section can be folded over and fixed to an outer wall of the tube section,
- a device for applying adhesive surfaces to the paper material being provided, with which in each case an adhesive surface can be applied to an area of the paper material which, in the finished bag, represents the side of the flap that faces the second wall,
**characterized in that**
the device for applying the adhesive surfaces is arranged upstream of the tube forming device.

2. Bag-making machine according to the preceding claim,
**characterized in that**
the device for applying the adhesive surfaces is arranged downstream of the device for producing weakening lines.

3. Bag-making machine according to one of the preceding claims,
**characterized in that**
the device for applying the adhesive surfaces is arranged in the area of the longitudinal glueing device, which is arranged upstream of the tube forming device.

4. Bag-making machine according to one of the two preceding claims,
**characterized in that**
the device for applying the adhesive surfaces is synchronized with the cutting and/or perforating tool of the device for producing weakening lines.

5. Bag-making machine according to one of the preceding claims,
**characterized in that**
the adhesive surfaces consist of pieces of material that are adhesive on both sides, one side of which is covered by a cover sheet.

6. Bag-making machine according to one of the preceding claims,
**characterized in that**
during the production of gusseted bags, the adhesive surface can be applied by means of the device for applying adhesive surfaces to the area of the flap which is not covered by the side folds.

7. Bag-making machine according to one of the preceding claims,
**characterized in that**
the device for applying adhesive surfaces can be displaced transversely with respect to the transport direction of the web material or the bags.

8. Bag-making machine according to one of the preceding claims,
**characterized in that**
the device for applying adhesive surfaces comprises an unrolling device, into which a roll having a strip to which adhesive labels are applied can be inserted.

9. Method for producing bags from paper material, in at least the following steps:
- unwinding a web material made of paper and feeding this material in a transport direction (x),
- impressing weakening lines which have a course in which parts of these weakening lines are offset in relation to one another in the direction (x), so that a first wall of the finished bag continues into at least one flap which reaches beyond the second wall,
- forming a tube, the side areas of the web being turned over and connected to one another, forming an overlap area,
- separating tube sections from the tube along the weakening lines,
forming a bottom, the leading end of the tube section being folded over and being fixed to an outer wall of the tube section,
- applying adhesive surfaces to the paper material, in each case an adhesive surface being applied to an area of the paper material which, in the finished bag, represents the side of the flap that faces the other wall,
**characterized in that**
the adhesive surfaces are applied to the paper material before the formation of the tube.

10. Method according to Claim 9,
**characterized in that**
during the production of gusseted bags, the adhesive surface is applied to the area of the flap which is not covered by the side folds.

## Revendications

1. Machine à fabriquer des sacs pour la fabrication de sacs en papier, comprenant:
- un dispositif de déroulement pour le déroulement et la fourniture d'un matériau en bande en papier dans une direction de transport (x),
- un dispositif pour la production de lignes de moindre résistance, qui présentent un tracé dans lequel des parties de ces lignes de moindre résistance sont décalées l'une par rapport à l'autre dans la direction (x), de telle manière qu'une première paroi du sac terminé se prolonge en au moins une patte, qui s'étend au-delà de la deuxième paroi,
- un dispositif de formation de tuyau flexible pour la formation d'un tuyau flexible, dans lequel les régions latérales de la bande peuvent être repliées en formant une zone de recouvrement et peuvent être assemblées l'une à l'autre,
- un dispositif de coupe pour séparer des tronçons de tuyau flexible le long des lignes de moindre résistance à partir du tuyau flexible,
- un dispositif de formation de fond, dans lequel une région de l'extrémité avant du tronçon de tuyau flexible peut être repliée et fixée sur une paroi extérieure du tronçon de tuyau flexible,
dans laquelle il est prévu
- un dispositif pour l'application de surfaces d'agent adhésif sur le matériau de papier, avec lequel on peut appliquer respectivement une surface d'agent adhésif sur une région du matériau de papier, qui représente le côté de la patte tourné vers la deuxième paroi dans le sac terminé,
**caractérisée en ce que** le dispositif pour l'application des surfaces d'agent adhésif est disposé en amont du dispositif de formation de tuyau flexible.

2. Machine à fabriquer des sacs selon la revendication 1, **caractérisée en ce que** le dispositif pour l'application des surfaces d'agent adhésif est disposé en aval du dispositif pour la production de lignes de moindre résistance.

3. Machine à fabriquer des sacs selon l'une quelconque des revendications précédentes, **caractérisée en ce que** le dispositif pour l'application des surfaces d'agent adhésif est disposé dans la région du dispositif de collage longitudinal, qui est disposé en amont du dispositif de formation de tuyau flexible.

4. Machine à fabriquer des sacs selon l'une des deux revendications précédentes, **caractérisée en ce que** le dispositif pour l'application des surfaces d'agent adhésif est synchronisé avec le dispositif de coupe et/ou l'outil, de perforation du dispositif pour la production de lignes de moindre résistance.

5. Machine à fabriquer des sacs selon l'une quelconque des revendications précédentes, **caractérisée en ce que** les surfaces d'agent adhésif se composent de pièces de matériau collantes sur les deux faces, dont une face est recouverte d'une feuille de couverture.

6. Machine à fabriquer des sacs selon l'une quelconque des revendications précédentes, **caractérisée en ce que**, lors de la fabrication de sacs avec des plis latéraux, la surface d'agent adhésif peut être appliquée au moyen du dispositif pour l'application de surfaces d'agent adhésif sur la région de la patte, qui n'est pas recouverte par les plis latéraux.

7. Machine à fabriquer des sacs selon l'une quelconque des revendications précédentes, **caractérisée en ce que** le dispositif pour l'application de surfaces d'agent adhésif peut être déplacé transversalement à la direction de transport du matériau en bande ou des sacs.

8. Machine à fabriquer des sacs selon l'une quelconque des revendications précédentes, **caractérisée en ce que** le dispositif pour l'application de surfaces d'agent adhésif comprend un dispositif dérouleur, dans lequel on peut utiliser un rouleau avec une bande sur laquelle des étiquettes adhésives sont appliquées.

9. Procédé de fabrication de sacs en papier, avec au moins les étapes suivantes:
- déroulement d'un matériau en bande en papier et fourniture de ce matériau dans une direction de transport (x),
- marquage de lignes de moindre résistance, qui présentent un tracé dans lequel des parties de ces lignes de moindre résistance sont décalées l'une par rapport à l'autre dans la direction (x), de telle manière qu'une première paroi du sac terminé se prolonge en au moins une patte, qui s'étend au-delà de la deuxième paroi,
- formation d'un tuyau flexible, dans lequel les régions latérales de la bande sont repliées en formant une zone de recouvrement et sont assemblées l'une à l'autre,
- séparation de tronçons de tuyau flexible le long des lignes de moindre résistance à partir du tuyau flexible,
- formation d'un fond, dans lequel l'extrémité avant du tronçon de tuyau flexible est repliée et est fixée sur une paroi extérieure du tronçon de tuyau flexible,
- application de surfaces d'agent adhésif sur le matériau de papier, dans lequel une surface d'agent adhésif est respectivement appliquée sur une région du matériau de papier qui représente dans le sac terminé le côté de la patte tourné vers l'autre paroi,
**caractérisé en ce que** l'on applique les surfaces d'agent adhésif sur le matériau de papier avant la formation du tuyau flexible.

10. Procédé selon la revendication 9, **caractérisé en ce que**, lors de la fabrication de sacs avec des plis latéraux, la surface d'agent adhésif est appliquée sur la région de la patte, qui n'est pas recouverte par les plis latéraux.
